# FASCICULE DE BREVET EUROPEEN

(11) **EP 0 000 454 B1**
(45) Date de publication et mention de la délivrance du brevet: **24.02.1982**
(21) Numéro de dépôt: 78400031.7
(22) Date de dépôt: 22.06.1978
(51) Int. Cl.: B21B 37/06

(54) **Procédé de controle de la tension de produits épais laminés à chaud en prise entre deux cages successives**
Verfahren zum Steuern der Walzgutspannung zwischen aufeinanderfolgenden Walzgerüsten beim Warmwalzen von dickem Walzgut.
Process for controlling the interstand tension during the hot-rolling of thick products.

(30) Priorité: 24.06.1977 FR 7719710
(43) Date de publication de la demande: 24.01.1979
(73) Titulaire: INSTITUT DE RECHERCHES DE LA SIDERURGIE FRANCAISE (IRSID) France, F-78105 Saint-Germain-en-Laye (FR)
(72) Inventeur: Millamon, Philippe, F-57160 Moulins-les-Metz (FR); Petit, Pierre, 57210 Maizières-les-Metz (FR)
(74) Mandataire: Tuppin, Claude

## Description

L'invention concerne le laminage à chaud de produits épais, plats ou longs, dans des trains équipés de cages tandem et, plus spécialement, le contrôle de la tension entre cages successives.

L'utilisation de laminoirs à cages tandem, c'est-à-dire où le produit est en prise simultanément dans deux ou plusieurs cages successives, présente des avantages économiques considérables, notamment du point de vue encombrement et productivité des installations. Cependant, par rapport aux trains semi-continus, le principal problème posé par cette technique est le réglage correct des débits de métal en sortie de chacune des cages. En effet, si une cage amont débite trop, le métal s'accumule entre les cages et le produit est soumis à une compression néfaste qui provoque des défauts de surface, tels que des criques, et une mauvaise géométrie de l'ébauche. Par contre, si une cage amont ne débite pas assez, la cage suivante risque d'exercer sur le produit une traction excessive, entraînant une striction de ce dernier et même, à l'extrême, sa rupture. Il est donc essentiel de pouvoir déterminer en continu l'état du produit et, dès qu'une tension, traction ou compression, est détectée, d'agir sur les réglages des cages de manière à ramener le produit Gans les conditions optimales de laminage.

Pour les produits chauds peu épais, le contrôle de la tension entre cages est bien résolu par la méthode dite du « bouclage » qui consiste à courber le produit sous forme de boucle entre les cages et à réguler les vitesses de ces dernières de manière à maintenir constante la longueur de la boucle.

Dans le cas du laminage à froid, la traction entre cages peut être mesurée directement, par l'intermédiaire d'un tensiomètre et, d'autre part, le contrôle des débits de métal n'a pas besoin d'être aussi précis car la résistance à la traction est élevée et la bande peut supporter des sollicitations importantes sans que la striction apparaisse.

Ces techniques ne sont pas transposables aux produits chauds et épais. En effet, la méthode du bouclage nécessiterait une flexion de l'ébauche qui, compte tenu de l'épaisseur du produit, exigerait la mise en couvre de puissances élevées et risquerait de détériorer l'état de surface par appa- rⁱtion de criques. D'autre part, les tensions critiques étant extrêmement faibles à chaud (une tension égale à la moitié de la résistance à la déformation suffit pour provoquer des défauts), il faudrait pouvoir mesurer la traction avec une précision extrême, ce qui, dans les conditions du laminage, paraît difficilement envisageable.

Une solution, consistant à utiliser les indications fournies par les intensités des moteurs des différentes cages, a été proposée pour les produits chauds épais. En effet, lorsqu'il y a traction de l'ébauche par une cage, cela se traduit par une augmentation de l'intensité du moteur correspon- .dant ; alors que l'intensité du moteur de la cage amont diminue, l'effort à fournir étant moins grand. Mais il est bien clair que cette méthode ne peut fournir que des indications imprécises, plus ou moins utilisables, avec l'expérience, par le personnel chargé de la conduite de l'installation et qu'elle n'est pas adaptable à un fonctionnement automatique du train.

La présente invention se propose de permettre le contrôle du laminage des produits chauds épais, en déterminant de manière indirecte et en réglant en continu la tension du produit. L'invention utilise les relations de bases déjà connues entre les vitesses de rotation des cylindres de travail de cages consécutives et des vitesses d'écoulement du produit en amont et en aval de chaque cage, pendant le laminage. Ces relations sont décrites par exemple dans la revue « Tech- nische Mitteilungen AEG-Telefunken •, vol. 66, n° 6, Juin 1976, page 257. Cependant, elles n'ont 'pas été considérées comme exploitables par les experts en laminage pour réaliser la mesure indirecte et le réglage de la tension des produits, qui ont utilisé des mesures du couple ou du courant de commande des moteurs de cages pour procéder à cette régulation. Il est également connu, par exemple du brevet anglais n° 1.163.069, d'utiliser les informations provenant de la mesure de la vitesse des cylindres et de la vitesse d'écoulement du produit sur une cage du laminoir pour détecter l'apparition du patinage sur cette cage, patinage qui est un effet parasite nuisible, et pour modifier la vitesse afin de supprimer ce patinage.

A cet effet l'invention a pour objet un procédé de contrôle de la tension exercée sur les produits épais laminés à chaud, en prise entre deux cages successives comprenant des cylindres de travail, procédé selon lequel :
- on mesure en continu la vitesse V, de défilement du produit entre les cages,
- on mesure en continu la vitesse linéaire Vₑ de la surface des cylindres de travail d'une des cages,
- on calcule, à l'aide des mesures précédentes, la valeur du glissement gₒ pour cette cage,
- on agit sur la vitesse de rotation des cylindres de travail d'au moins une des cages de manière à maintenir la valeur du glissement voisine d'une valeur de consigne correspondant à un état de traction faible.

Selon un mode de réalisation préféré de l'invention :
- on élabore à l'aide des mesures des vitesses un signal correspondant au glissement gₒ par application de la relation gₒ = Vₛ - V_{c}, Vₑ
- on compare en continu ce glissement à la valeur de consigne,
- on élabore un signal d'erreur,
- on modifie la vitesse de rotation d'au moins une des cages de manière à annuler le signal d'erreur.

Selon une caractéristique particulièrement avantageuse du procédé suivant l'invention, la valeur de consigne choisie est égale à la valeur du glissement en l'absence de traction augmentée de 2 à 5 %.

Selon un mode de mise en oeuvre particulièrement avantageux de l'invention la vitesse du produit est mesurée par la méthode dite de « corrélation •, connue en soi, qui sera rappelée par la suite.

Les valeurs des vitesses de rotation des cylindres correspondant, pour un produit, à un laminage sous traction faible, peuvent être utilisées comme valeurs de préréglage pour une ébauche suivante de caractéristiques analogues.

Comme on le comprend, le procédé selon l'invention est basé sur une détermination indirecte de la traction entre cages, utilisant la mesure du glissement. Par glissement on entend la différence entre la vitesse du produit et la vitesse périphérique du cylindre, ramenée à la vitesse du cylindre. On peut donc ainsi définir un glissement en arrière, si on se réfère à la vitesse du produit à l'entrée de la cage, et un glissement en avant, si l'on considère la vitesse de sortie du produit. Soit, pour une cage, g le glissement en avant et g' le glissement en arrière, on aura donc : Vₛ et Vₑ étant respectivement les vitesses de sortie et d'entrée du. produit et V_{c} la vitesse linéaire du cylindre.

En l'absence de traction, par exemple lorsque le produit est engagé dans une seule cage, il existe, pour cette dernière, une valeur unique du glissement qui, le frottement étant indépendant de la vitesse en laminage à chaud, ne dépend que des seules conditions géométriques (rayons des cylindres, épaisseurs d'entrée et de sortie...). Ce glissement peut être calculé, assez facilement, pour les produits plats à partir de considérations géométriques, pour d'autres produits épais on peut seulement déterminer une valeur expérimentale dont on sait qu'elle est indépendante de la vitesse de laminage. Par contre, lorsque le produit est soumis à une tension, traction ou compression, notamment lorsque, en prise dans une cage, il entre dans la suivante dont le réglage est incorrect, le glissement varie. Les vitesses de rotation des cylindres sont généralement asservies, elles demeurent donc constantes en dépit de la tension ; par contre la vitesse du produit subit une modification : elle augmente en cas de traction, diminue s'il y a compression.

Les travaux du demandeur lui ont permis d'établir qu'il était possible d'utiliser les relations déjà connues par elles-mêmes entre les variations du glissement avant pour une cage (ou du glissement arrière pour la suivante) avec la valeur de la tension exercée sur le produit par la cage aval pour mesurer indirectement la tension exercée sur le produit. Il est donc possible, par observation des fluctuations de ce glissement, calculé à partir des mesures simultanées des vitesses du produit et des cylindres, de déterminer les modifications correspondantes de tension. Afin d'obtenir des conditions de traction faible on peut alors agir sur la vitesse de l'une des cages pour la ramener à une valeur proche de la valeur « idéale correspondant à un laminage sans tension.

L'invention sera de toutes façons bien comprise en se reportant à la description qui va suivre, donnée à titre d'exemple en référence à la planche de dessin annexée sur laquelle la figure unique schématise deux cages consécutives d'un train dégrossisseur continu.

On a considéré ici le cas d'un produit plat, mais il est bien évident que cet exemple pourrait être immédiatement transposé à tout produit long laminé à chaud en remplaçant la notion d'épaisseur par celle de section.

Sur la figure le produit 1 en cours de laminage est représenté au moment où, en prise dans une cage, référencée 2, il va entrer dans la cage suivante 3. Par raison de simplicité, les deux cages ont été schématisées par leurs cylindres de travail uniquement. A l'entrée de la cage 2 l'ébauche a une vitesse Vₑ, elle en ressort, après réduction d'épaisseur, avec la vitesse Vg. Les cylindres ayant une vitesse linéaire V_{c}, le glissement avant de la cage 2 est donné par la formule : Le produit 1 n'étant pas encore en prise dans la cage3, gₒ est la valeur du glissement sans traction. Lorsque l'ébauche 1 entre dans la cage 3, si cette dernière est réglée correctement, elle en ressort avec une épaisseur diminuée et une vitesse supérieure à celle d'entrée. Par contre, si la vitesse de la cage 3 est trop faible ou trop élevée, cette dernière ne peut assurer le débit correct du métal entrant, ce qui se traduit respectivement par une compression ou une traction du produit. Dans les deux cas la vitesse de sortie de la cage 2 du produit 1 est modifiée, elle devient respectivement inférieure ou supérieure à la vitesse V, imposée par les seules conditions géométriques. Il en résulte une variation du glissement avant g qui devient respectivement inférieur ou supérieur à g_{µ}, V restant inchangée.

Les vitesses du cylindre et du produit sont mesurées en continu, la première par exemple à l'aide d'une dynamo tachymétrique, pour la seconde tout moyen suffisamment précis peut évidemment être employé, mais le demandeur préconise de préférence le procédé et le dispositif décrits dans le brevet français n° 2 161 757. Cette méthode consiste calculer la vitesse par détection et corrélation de deux signaux aléatoires semblables, décalés dans le temps et liés au produit en déplacement. Deux détecteurs optiques 4 et 5, par exemple des récepteurs photoé- lectriques, sont placés entre les cages, au-dessus du produit, et sont situés à une distance bien définie l'un de l'autre par rapport au sens de défilement du produit laminé. Les signaux émis par les détecteurs 4 et 5 sont envoyés dans un corrélateur à retard asservi : ce dernier, ne faisant pas partie de l'invention, n'a pas été représenté ici et, pour plus de détails sur cet appareil on pourra se reporter au brevet précité. Pour déterminer la valeur initiale du retard on utilise les signaux fournis par le passage devant les détec- .aurs de la tête du produit, donc la vitesse moyenne de défilement de la tête du produit. Cette méthode permet ainsi de connaître, à chaque instant, la vitesse réelle de l'ébauche avec une grande précision.

Les signaux correspondant aux vitesses des cylindres et du produit sont envoyés dans un dispositif permettant de calculer la valeur du glissement. Cette valeur est comparée en continu à une valeur de consigne égale, dans l'exemple considéré, à la valeur du glissement sans traction augmentée de 3 %. Lorsque la valeur réelle du glissement devient inférieure ou supérieure à la valeur de consigne le comparateur élabore un signal d'erreur. Ce dernier est transmis à l'ordinateur de commande de la conduite du laminoir qui déclenche immédiatement une action sur la vitesse des cages, de manière à ramener à zéro le signal d'erreur. Cette modification peut être effectuée sur la cage 2, sur la cage 3 ou sur les deux simultanément. Ainsi, notamment, lorsque l'on détecte une traction de la cage 3 sur le produit 1 on peut augmenter la vitesse de la cage 2 jusqu'à annulation du signal d'erreur.

Généralement on lamine des séries assez longues d'ébauches de caractéristiques voisines ; les valeurs des vitesses de rotation déterminées au cours du laminage de la première ébauche à l'aide du procédé selon l'invention peuvent être utilisées comme valeurs de préréglage avant l'engagement des suivantes.

Dans l'exemple qui vient d'être décrit on a considéré seulement le glissement avant de la cage amont, mais il est bien entendu que l'on aurait pu également utiliser le glissement en arrière de la cage aval.

Le procédé selon l'invention peut très bien être mis en oeuvre sur un laminoir commandé manuellement, les informations recueillies étant alors exploitées directement et les actions correctrices effectuées par le personnel chargé de la conduite des opérations. Cependant, son application aux trains partiellement ou totalement automatisés présente un intérêt encore plus grand : le signal d'erreur devient alors l'un des paramètres de contrôle de la régulation de vitesse des cages. Lorsque le laminage, entièrement automatisé, est conduit à l'aide de modèles il est même possible de prendre en considération des fluctuations de glissement causées non par des variations de traction, mais liées notamment à l'évolution de l'épaisseur d'entrée ou de la force de laminage, afin d'éviter des corrections inutiles voire erronées.

Actuellement, dans les trains à chaud pour le laminage de produits épais, ces derniers sont rarement en prise dans plus de deux cages à la fois. Cependant l'application du procédé selon l'invention n'est pas limitée aux cages tandem simples, mais peut facilement être généralisée à trois puis à un nombre quelconque de cages où le produit est en prise simultanément. Une première approximation, généralement suffisante, consiste à considérer les cages comme indépendantes deux à deux. Ainsi, dans le cas de trois cages, lorsque la dernière a été mal préréglée, il apparaît à l'engagement du produit une variation du glissement entre les deux premières cages et une valeur différente de la consigne entre les deux dernières. On obtient alors un résultat satisfaisant en considérant les deux dernières cages comme isolées de la première et en modifiant seulement la vitesse de rotation de la troisième pour ramener le glissement à la valeur de consigne. Cependant, lorsqu'on dispose de modèles, on peut tenir compte plus rigoureusement du fait que l'écart à la valeur de consigne, lors de l'engagement dans la troisième cage, est en partie imputable à la tension qui s'établit entre les deux premières et qui, par rapport aux mêmes cages isolées, entraîne une modification de la relation tension- glissement.

Dans tous les cas, le procédé selon l'invention, permettant de détecter une traction ou une compression dès son apparition et d'entreprendre une action correctrice immédiate, réduit de façon appréciable le nombre d'ébauches rebutées à cause de leur mauvaise géométrie et présente, par conséquent, un intérêt économique certain.

## Revendications

1. Procédé de contrôle de la tension exercée sur les produits épais laminés à chaud, en prise entre deux cages successives comprenant des cylindres de travail, procédé caractérisé en ce que
- on mesure en continu la vitesse Vₛ de défilement du produit entre les cages,
- on mesure en continu la vitesse linéaire V_{c} de la surface des cylindres de travail d'une des cages,
- on calcule, à l'aide des mesures précédentes, la valeur du glissement gₒ pour cette cage,
- on agit sur la vitesse de rotation des cylindres de travail d'au moins une des deux cages de manière à maintenir la valeur du glissement voisine d'une valeur de consigne correspondant à un état de traction faible.

2. Procédé selon la revendication 1 caractérisé en ce que :
- on élabore, à l'aide des mesures des vitesses un signal correspondant au glissement gₒ par application de la relation gₒ = Vₛ - V_{c}, V_{c}
- on compare en continu ce glissement à la valeur de consigne,
- on élabore un signal d'erreur,
- on modifie la vitesse de rotation d'au moins une des cages de manière à annuler le signal d'erreur.

3. Procédé selon l'une des revendications 1 et 2 caractérisé en ce que la valeur de consigne est égale à la valeur du glissement en l'absence de tension augmentée de 2 à 5 %.

4. Procédé selon l'une des revendications 1 à 3 caractérisé en ce que la vitesse de défilement du produit est mesurée par détection et corrélation de deux signaux aléatoires semblables décalés dans le temps et liés au produit, la corrélation étant effectuée par un corrélateur à retard asservi, la valeur initiale dudit retard correspondant à la vitesse moyenne de passage de la tête du produit devant les détecteurs.

## Claims

1. A method of monitoring the interstand tension exerted on thick products which are hot- rolled, engaged between two successive stands comprising working rolls, characterised in that
- the speed of passage Vₛ of the product between the stands is measured continuously,
- the linear speed Vₑ of the surface of the working rolls of one stand is measured continuously,
- the slip value go for this stand is calculated from the previous measurements,
- the speed of rotation of the working rolls of at least one of the two stands is acted upon so as to maintain the slip value close to a reference value corresponding to a state of weak traction.

2. A method as claimed in claim 1, characterised in that :
- a signal corresponding to the slip go is calculated using the speed measurements by applying the relationship
- this slip is continuously compared with the reference value,
- an error signal is calculated,
- the speed of rotation of at least one of the stands is modified in order to cancel the error signal.

3. A method as claimed in one of claims 1 and 2, characterised in that the reference value is equal to the slip value in the absence of tension increased by 2 to 5 %.

4. A method as claimed in one of claims 1 to 3, characterised in that the speed of passage of the product is measured by detection and correlation of two identical random signals offset in time and linked to the product, the correlation being carried out by a delayed serv6 correlator, the initial value of the delay corresponding to the mean speed of passage of the head of the product in front of the detectors.

## Patentansprüche

1. Verfahren zum Steuern der Walzgutspannung zwischen zwei aufeinanderfolgenden, Arbeitswalzen aufweisenden Walzgerüsten beim Warmwalzen von dickem Walzgut, dadurch gekennzeichnet, daß der aus einer fortlaufenden Messung der Walzgutgeschwindigkeit Vₛ zwischen den Gerüsten und aus einer fortlaufenden Messung der Umfangsgeschwindigkeit V_{c} der Arbeitswalzen eines Gerüstes für dieses Gerüst sich ergebende Gleitwert gₒ durch Einstellung der Rotationsgeschwindigkeit der Arbeitswalzen mindestens eines der beiden Gerüste im wesentlichen auf einem einer geringen Zugspannung entsprechenden Soll-Wert gehalten wird.

2. Verfahren nach Anspruch 1, dadurch gekennzeichnet, daß durch den fortlaufenden Vergleich des durch Anwendung der Formel gₒ = Vₛ - V_{c} V_{c} ermittelten Gleitwertes gₒ mit dem Sollgleitwert ein Fehlersignal erzeugt und dieses Fehlersignal durch Einstellung der Rotationsgeschwindigkeit der Arbeitswalzen mindestens eines Gerüstes auf den Wert 0 gebracht wird.

3. Verfahren nach einem der Ansprüche 1 und 2, dadurch gekennzeichnet, daß der SollGleitwert einem Gleitwert entspricht, der sich ohne eine Erhörung der Zugspannung um 2 bis 5 % ergibt.

. 4. Verfahren nach einem der Ansprüche 1 bis 3, dadurch gekennzeichnet, daß die Walzgutgeschwindigkeit durch den Vergleich zweier von dem Walzgut ausgehender, gleicher, gegeneinander phasenverschobener Signale gemessen wird, wobei der Vergleich mittels eines Korrelations-Rechners mit vorgegebener Verzögerung erfolgt und der Anfangswert der Verzögerung der mittleren Geschwindigkeit des Walzgutkopfes vor den die Signale liefernden Meßpunkten entspricht.
